# EUROPÄISCHE PATENTSCHRIFT

(11) **EP 1 130 234 B1**
(45) Veröffentlichungstag und Bekanntmachung des Hinweises auf die Patenterteilung: **26.04.2006**
(21) Anmeldenummer: 01102652.3
(22) Anmeldetag: 07.02.2001
(51) Int. Cl.: F01P 7/16, F28F 27/02

(54) **Kühlvorrichtung für ein flüssiges Betriebsmittel einer Brennkraftmaschine**
Cooling device for a liquid of an internal combustion engine
Dispositif de refroidissement pour un liquide d'un moteur de combustion interne

(30) Priorität: 02.03.2000 DE 10010078
(43) Veröffentlichungstag der Anmeldung: 05.09.2001
(73) Patentinhaber: Bayerische Motoren Werke Aktiengesellschaft, 80809 München (DE)
(72) Erfinder: Olbrzymek, Peter, 85247 Schwabhausen (DE)

(56) Entgegenhaltungen:
- FR-A- 2 602 548
- FR-A- 2 796 669
- US-A- 2 480 676
- US-A- 5 305 826

## Beschreibung

Die Erfindung bezieht sich nach dem Oberbegriff des Patentanspruches 1 auf eine Kühlvorrichtung für ein flüssiges Betriebsmittel einer Brennkraftmaschine, umfassend einen Wärmetauscher mit diametral eines Kühlerfeldes von Kästen umschlossenen Kammern sowie ein den Wärmetauscherdurchfluss temperaturabhängig steuerndes Thermostatventil in einem in einer der Kammern mit dem Kasten verbunden angeordneten Gehäuse, wobei eine betriebsmittelführende Verbindung in dem Gehäuse zwischen einem Zulaufstutzen und einem Ablaufstutzen mittels eines von einem temperaturgesteuerten Hauptventil des Thermostatventils betätigten Kurzschlussventils gesteuert ist.

Eine derartige Kühlvorrichtung ist beispielsweise aus der DE 31 12 202 C2 bekannt, wobei das zur Kühlung dem Wärmetauscher zugeführte Betriebsmittel in den Wärmetauscher-Kasten eingeführt ist, der dem anderen Wärmetauscher-Kasten mit dem integrierten Thermostatventil gegenüberliegt.

Nachteilig bei dieser Anordnung ist, dass für die Betriebsmittelzufuhr zum Wärmetauscher eine gesonderte Leitung vorgesehen ist.

Der Erfindung liegt die Aufgabe zugrunde, eine gattungsgemäße Kühlvorrichtung derart zu verbessern, dass eine geringere Anzahl an Kühlmittelleitungen erforderlich ist.

Diese Aufgabe ist mit dem Patentanspruch 1 dadurch gelöst, dass der mit dem Thermostatventil ausgerüstete Kasten eine das Kühlerfeld in gegendurchströmte Abschnitte unterteilende Trennwand aufweist mit einer vom Hauptventil gesteuerten Durchbrechung und dass das Gehäuse stromab des Zulaufstutzens eine zum Vorlauf-Abschnitt des Kühlerfeldes betriebsmittelführende Durchbrechung aufweist, die bei die Verbindung zum Ablaufstutzen sperrenden Kurzschlussventil wirksam ist, wobei das gekühlte Betriebsmittel aus dem mit dem Vorlauf-Abschnitt über die andere Kammer verbundenen Rücklauf-Abschnitt über das geöffnete Hauptventil des Thermostaten dem Ablaufstutzen zugeführt ist.

Mit der Erfindung erübrigt sich in vorteilhafter Weise eine gesonderte Betriebsmittel-Leitung zum Wärmetauscher, da mit der Erfindung das Thermostatventil im Kurzschlussbetrieb eine Vorlaufleitung mit einer Rücklaufleitung direkt verbindet und im Kühlungsfall die Vorlaufleitung mit der Rücklaufleitung über den Wärmetauscher verbindet, der in baulich einfacher Weise in entgegengesetzt durchströmte Abschnitte des Kühlerfeldes unterteilt ist.

Die erfindungsgemäße Kühlvorrichtung kann als Wasser- oder Ölkühler Verwendung finden, insbesondere als Wasserkühler aufgrund der erfindungsgemäß reduzierten Kühlmittelleitungen vor allem bei Einspurfahrzeugen.

Vorteilhafte Ausgestaltungen der Erfindung sind in weiteren Unteransprüchen angegeben.

Die Erfindung ist anhand eines abschnittsweise im Schnitt dargestellten Wärmetauschers mit angeschlossenem Wasserkasten beschrieben.

Eine Kühlvorrichtung 1 für ein flüssiges Betriebsmittel einer nicht gezeigten Brennkraftmaschine umfasst einen Wärmetauscher 2 mit diametral eines Kühlerfeldes 3 von Kästen 4 umschlossenen Kammern 5 sowie ein den Wärmetauscherdurchlass temperaturabhängig steuerndes Thermostatventil 6 in einem in einer der Kammern 5 mit dem Kasten 4 verbunden angeordneten Gehäuse 7. Eine betriebsmittelführende Verbindung in dem Gehäuse 7 ist zwischen einem mit einer Vorlaufleitung verbundenen Zulaufstutzen 8 und einem mit einer Rücklaufleitung verbundenen Ablaufstutzen 9 mittels eines von einem temperaturgesteuerten Hauptventil 10 des Thermostatventils 6 betätigten Kurzschlussventils 11 gesteuert.

Zur Reduzierung von kühlmittelführenden Leitungen für den Wärmetauscher 2 ist erfindungsgemäß vorgeschlagen, dass der mit dem Thermostatventil 6 ausgerüstete Kasten 5 eine das Kühlerfeld 3 in gegendurchströmte Abschnitte 12 und 13 unterteilende Trennwand 14 aufweist mit einer vom Hauptventil 10 des Thermostatventils 6 gesteuerten Durchbrechung 15. Weiter weist das Gehäuse 7 stromab des Zulaufstutzens 8 eine zum Vorlauf-Abschnitt 12 des Kühlerfeldes 3 betriebsmittelführende Vorlauf-Durchbrechung 16 auf, die bei die Verbindung im Thermostatventil 6 zum Ablaufstutzen 9 sperrenden Kurzschlussventil 11 wirksam ist. Erzielt ist damit, dass das gekühlte Betriebsmittel aus dem mit dem Vorlauf-Abschnitt 12 über die andere Kammer 5 verbundenen Rücklauf-Abschnitt 13 über das geöffnete Hauptventil 10 des Thermostaten 6 dem Ablaufstutzen 9 einer nicht gezeigten Rücklaufleitung zugeführt ist.

Weiter zeigt die einzige Figur, dass der Wärmetauscher-Kasten 5 mit der Trennwand 14 ein integriert angeordnetes Thermostatventil-Gehäuse 7 aufweist, das über eine zulaufstutzenseitige Öffnung 17 einen an einem Verschlussdeckel 18 angeformten Einsatz 19 aufnimmt, der stromab des am Verschlussdeckel 18 ebenfalls angeformten Zulaufstutzens 8 über den Umfang verteilte Durchbrüche 20 aufweist, über die im Kühlungsfall das Betriebsmittel der Durchbrechung 15 und weiter dem Vorlauf-Abschnitt 12 des Kühlerfeldes 3 zugeführt ist. Weiter dient der in das Gehäuse 7 einschiebbare Einsatz 19 als Widerlager einer das Hauptventil 10 und das Kurzschlussventil 11 mit Kurzschlussdurchgang 21 umfassenden Baueinheit 22, wobei das mit dem Kurzschlussventil 11 eine Ventileinheit bildende Hauptventil 10 unter Zwischenschaltung einer Rückstellfeder 23 mittels des Einsatzes 19 der trennwandseitigen Durchbrechung 15 des Hauptventiles 10 zugeordnet ist.

Vorzugsweise ist einem Kurzschlussdurchgang 21 mit kreisförmigen Querschnitt als Kurzschlussventil 11 ein Kolbenschieber 24 zugeordnet.

Für eine kostengünstige Ausgestaltung ist der Wärmetauscher-Kasten 5 mit Trennwand 14 einschließlich Thermostatventil-Gehäuse 7 einstückig aus einem Kunststoff gefertigt, wobei gegebenenfalls ein Einfüllstutzen 25 angeformt ist.

Die erfindungsgemäße Kühlvorrichtung 1 findet vorzugsweise Verwendung für eine wassergekühlte Brennkraftmaschine eines Einspurfahrzeuges.

## Patentansprüche

1. Kühlvorrichtung für ein flüssiges Betriebsmittel einer Brennkraftmaschine,
- umfassend einen Wärmetauscher (2) mit diametral eines Kühlerfeldes (3) von Kästen (4) umschlossenen Kammern (5) sowie
- ein den Wärmetauscherdurchfluss temperaturabhängig steuerndes Thermostatventil (6) in einem in einer der Kammern (5) mit dem Kasten (4) verbunden angeordneten Gehäuse (7), wobei
- eine betriebsmittelführende Verbindung in dem Gehäuse (7) zwischen einem Zulaufstutzen (8) und einem Ablaufstutzen (9) mittels eines von einem temperaturgesteuerten Hauptventil (10) des Thermostatventils (6) betätigten Kurzschlussventils (11) gesteuert ist,
**dadurch gekennzeichnet,**
- **dass** der mit dem Thermostatventil (6) ausgerüstete Kasten (5) ein das Kühlerfeld (3) in gegendurchströmte Abschnitte (12, 13) unterteilende Trennwand (14) aufweist mit einer vom Hauptventil (10) gesteuerten Durchbrechung (15), und
- **dass** das Gehäuse (7) stromab des Zulaufstutzens (8) eine zum Vorlauf-Abschnitt (12) des Kühlerfeldes (3) betriebsmittelführende Vorlauf-Durchbrechung (16) aufweist, die
- bei die Verbindung zum Ablaufstutzen (9) sperrendem Kurzschlussventil (11) wirksam ist, wobei
- das gekühlte Betriebsmittel aus dem mit dem Vorlauf-Abschnitt (12) über die andere Kammer (5) verbundenen Rücklauf-Abschnitt (13) über das geöffnete Hauptventil (10) des Thermostaten (6) dem Ablaufstutzen (9) zugeführt ist.

2. Kühlvorrichtung nach Anspruch 1, **dadurch gekennzeichnet,**
- **dass** der Wärmetauscher-Kasten (5) mit der Trennwand (14) ein integriert angeordnetes Thermostatventil-Gehäuse (7) aufweist, das
- über eine zulaufstutzenseitige Öffnung (17) einen an einem Verschlussdeckel (18) angeformten Einsatz (19) aufnimmt, der
- stromab des am Verschlussdeckel (18) ebenfalls angeformten Zulaufstutzens (8) über den Umfang verteilte Durchbrüche (20) aufweist und
- der als Widerlager einer das Hauptventil (10) und das Kurzschlussventil (11) mit Kurzschlussdurchgang (21) umfassenden Baueinheit (22) dient, wobei
- das mit dem Kurzschlussventil (11) eine Ventileinheit bildende Hauptventil (10) unter Zwischenschaltung einer Rückstellfeder (23) mittels des Einsatzes (19) der trennwandseitigen Durchbrechung (15) zugeordnet ist.

3. Kühlvorrichtung nach Anspruch 2, **dadurch gekennzeichnet, dass** einem Kurzschlussdurchgang (21) mit kreisförmigem Querschnitt als Kurzschlussventil (11) ein Kolbenschieber (24) zugeordnet ist.

4. Kühlvorrichtung nach Anspruch 2, **dadurch gekennzeichnet,**
- **dass** der Wärmetauscher-Kasten (5) mit Trennwand (14) einschließlich Thermostatventil-Gehäuse (7) einstückig aus einem Kunststoff gefertigt ist, wobei
- ggf. ein Einfüllstutzen (25) angeformt ist.

5. Kühlvorrichtung nach einem der Ansprüche 1 bis 4, **gekennzeichnet durch** die Verwendung als Wasser- oder Ölkühler, insbesondere für Einspurfahrzeuge.

## Claims

1. A device for cooling a liquid working medium for an internal combustion engine and comprising
- a heat exchanger (2) with chambers (5) surrounded by boxes (4) diametrically across a radiator array (3) and
- a thermostat valve (6) controlling the flow through the heat exchanger in dependence on temperature in a casing (7) disposed in one of the chambers (5) and connected to the box (4), wherein
- a connection for conveying working medium in the casing (7) is operated between an inlet nozzle (8) and a discharge nozzle (9) by a short-circuit valve (11) actuated by a temperature-controlled main valve (10) of the thermostat valve (6),
**characterised in that**
- the box (5) equipped with the thermostat valve (6) has a partition (14) dividing the radiator array (3) into portions (12, 13) flowed through in opposite directions and with an aperture (15) controlled by the main valve (10), and
- downstream of the inlet nozzle (8) the casing (7) has a flow aperture (16) for conveying working medium to the flow portion (12) of the radiator array (3),
- being operative in the event of a connection to the short-circuit valve (11) blocking the discharge nozzle (9), wherein
- the cooled working medium is supplied from the return portion (13), connected to the flow portion (12) via the other chamber (5), to the discharge nozzle (9) via the opened main valve (10) of the thermostat (6).

2. A cooling device according to claim 1, **characterised in that**
- the heat exchanger box (5) with the partition (14) comprises an incorporated thermostat valve casing (7) which
- via an opening (17) on the inlet nozzle side, receives an insert (19) moulded on a closure cover (18) and formed with peripherally distributed apertures (20) downstream of the inlet nozzle (8), which is likewise moulded on the closure cover (18), and
- which acts as an abutment of a structural unit (22) comprising the main valve (10) and the short-circuit valve (11) with a short-circuit passage (21), wherein
- the main valve (10), which forms a valve unit with the short-circuit valve (11), is associated with the aperture (15) on the partition via the insert (19), with interposition of a return spring (23).

3. A cooling device according to claim 2, **characterised in that** a piston valve (24) is associated with a short-circuit valve (11) in the form of a short-circuit passage (21) with a circular cross-section.

4. A cooling device according to claim 2, **characterised in that**
- the heat-exchanger box (5), together with the partition (14) including the thermostat valve casing (7), is formed in one piece from a plastics material, wherein
- a filler nozzle (25) is moulded thereon if required.

5. A cooling device according to any of claims 1 to 4, **characterised by** use as a water or oil radiator, especially for single-track vehicles.

## Revendications

1. Dispositif de refroidissement pour un fluide liquide d'un moteur à combustion interne comprenant
- un échangeur de chaleur (2) avec des chambres (5) disposées diamétralement par rapport à une zone de refroidisseur (3) et entourées de boîtes (4),
- une soupape thermostatique (6) commandant le débit de l'échangeur de chaleur en fonction de la température et située dans un boîtier (7) disposé dans l'une des chambres (5) et relié à la boîte (4), et
- dans le boîtier entre un raccord d'arrivée (8) et un raccord d'évacuation (9) une liaison conductrice de fluide est commandée au moyen d'une soupape de court-circuit (11) actionnée par une soupape principale (10), commandée en fonction de la température, de la soupape thermostatique (6),
**caractérisé en ce que**
- la boîte (5) équipée de la soupape thermostatique (6) présente une paroi de séparation (14) séparant la zone de refroidisseur (3) en sections à flux inverse (12, 13), avec un passage (15) commandé par la soupape principale (10), et
- le boîtier (7) présente en aval du raccord d'arrivée (8) un passage d'arrivée (16) conducteur de fluide vers la section d'arrivée (12) de la zone de refroidisseur (3),
- passage qui est actif lorsque la soupape de court-circuit (11) bloque la liaison vers le raccord d'évacuation (9), et
- le fluide refroidi est conduit à partir de la section de retour (13) reliée à la section d'arrivée (12) via l'autre chambre (5), par l'intermédiaire de la soupape principale ouverte (10) du thermostat (6), jusqu'au raccord d'évacuation (9).

2. Dispositif de refroidissement selon la revendication 1,
**caractérisé en ce que**
- la boîte de l'échangeur de chaleur (5) comprenant la paroi de séparation (14) présente un boîtier de soupape thermostatique (7) disposé de manière intégrée,
- le boîtier reçoit, par une ouverture (17) côté raccord d'arrivée, un insert (19) formé au niveau d'un couvercle de fermeture (18),
- l'insert présente en aval du raccord d'arrivée (8), également formé au niveau du couvercle de fermeture (18), des passages (20) répartis sur la périphérie, et
- sert de palier opposé d'une unité (22) comprenant la soupape principale (10) et la soupape de court-circuit (11) avec le passage de court-circuit (21),
- la soupape principale (10), qui forme avec la soupape de court-circuit (11) une unité de soupape, étant associée, par l'intermédiaire d'un ressort de rappel (23), au moyen de l'insert (19), au passage (15) côté paroi de séparation.

3. Dispositif de refroidissement selon la revendication 2,
**caractérisé en ce qu'**
une vanne-boisseau (24) est associée au passage de court-circuit (21) avec une section circulaire en tant que soupape de court-circuit (11).

4. Dispositif de refroidissement selon la revendication 2,
**caractérisé en ce que**
- la boîte de l'échangeur de chaleur (5) qui comprend la paroi de séparation (14) ainsi que le boîtier de soupape thermostatique (7) est fabriquée d'une seule pièce en matière plastique,
- avec le cas échéant un raccord de remplissage (25) formé.

5. Dispositif de refroidissement selon l'une des revendications 1 à 4,
**caractérisé par**
son utilisation en tant que refroidisseur d'eau ou d'huile, en particulier pour des véhicules monotraces.
